# EUROPÄISCHE PATENTANMELDUNG

(11) **EP 2 835 219 A1**
(43) Veröffentlichungstag der Anmeldung: **11.02.2015**
(21) Anmeldenummer: 14002713.7
(22) Anmeldetag: 04.08.2014
(51) Int. Cl.: B24B 49/02, B24B 7/17

(54) **Verfahren und Vorrichtung zum Seitenplanschleifen von Werkstücken**

(30) Priorität: 05.08.2013 DE 102013012905; 05.08.2013 DE 202013006961 U
(71) Anmelder: Diskus Werke Schleiftechnik GmbH, 63128 Dietzenbach-Steinberg (DE)
(72) Erfinder: Hofsess, Alexander, 63128 Dietzenbach-Steinberg (DE); Hug, Ralf, 63128 Dietzenbach-Steinberg (DE)
(74) Vertreter: Leitner, Waldemar

(57) **Zusammenfassung**

Die Erfindung betrifft ein Verfahren zum Seitenplanschleifen von Werkstücken (W) in einer Vorrichtung (1), bei dem die zu bearbeitenden Werkstücke (W) von einer Werkzeugaufnahmen (5) für die Werkstücke (W) aufweisenden Transporteinrichtung (4) zwischen zwei gegenüberliegende Schleifwerkzeuge (2a, 2b) eingebracht und durch den durch Schleifflächen (2a', 2b') der vorgenannten Schleifwerkzeuge (2a, 2b) begrenzten Schleifraum (S) bewegt werden.

Erfindungsgemäß ist vorgesehen, dass die Höhe des Schleifraums (S) durch ein sukzessives Zustellen eines oder beider Schleifwerkzeuge (2a, 2b) während des Schleifvorgangs verringert wird, wobei die Zustellbewegung des oder der Schleif-werkzeuge (2a, 2b) derart gewählt ist, dass ein hinreichender Abtransport des Werkstoffabtrags und/oder des Abriebs der Schleifwerkzeuge (2a, 2b) während des Bearbeitungsvorgangs der Werkstücke (W) gegeben ist, dass die Werkstücke (W) unter sukzessiver Zustellung der Schleifwerkzeuge (2a, 2b) von der Transporteinrichtung (4) mehrmals durch den Schleifraum hindurchbewegt werden, und dass beim Erreichen des Zielmaßes der Werkstücke (W) vor deren Entnahme aus dem Schleifraum (S) eine Ausgabeeinheit (8) geöffnet wird.

## Beschreibung

Die Erfindung betrifft ein Verfahren zum Seitenplanschleifen von Werkstücken in einer Vorrichtung, bei dem die zu bearbeitenden Werkstücke von einer Werkzeugaufnahmen für die Werkstücke aufweisenden Transporteinrichtung zwischen zwei gegenüberliegende Schleifwerkzeuge eingebracht und durch einen durch Schleifflächen der vorgenannten Schleifwerkzeuge begrenzten Schleifraum bewegt werden, sowie eine zur Durchführung des Verfahrens geeignete Vorrichtung zum Seitenplanschleifen von Werkstücken, die zwei einander gegenüberliegende Schleifwerkzeuge aufweist, und eine Transporteinrichtung besitzt, durch welche die zu bearbeitenden Werkstücke durch den von den Schleifwerkzeugen begrenzten Schleifraum bewegbar sind.

Ein Seitenplanschleifen von Werkstücken wird seit vielen Jahren in der spanenden Fertigung verwendet und ist z. B. in der älteren Patentanmeldung DE 10 2006 009 938 A1 der Anmelderin beschrieben. In dieser Druckschrift ist auch eine zur Durchführung eines derartigen Doppel-Seitenplanschleifens geeignete Vorrichtung offenbart. Die Werkstücke werden dabei an einer Eingabestelle in die Aufnahmen der Transporteinrichtung, die üblicherweise als eine runde Transportscheibe ausgebildet ist, ungespannt und lose eingelegt und von dieser mehrfach durch den von den Schleifflächen der beiden Schleifwerkzeuge begrenzten Schleifraum bewegt, bis die derart bearbeitete Werkstücke ein bestimmtes Schleifmaß aufweisen und sie an einer Auslaufstelle entnommen werden.

Bei diesem spanenden Bearbeitungsverfahren kommt dem Abtransport der beim Schleifvorgang anfallenden Werkstoffspäne und sowie der Entfernung des Abriebs der Schleifwerkzeuge aus dem Schleifraum eine große Bedeutung zu. Die Spanräume zwischen den Schleifkörnern der Schleifwerkzeuge müssen dabei das zerspante Werkstoffvolumen eines jeden Werkstücks sowie auch den bei dieser Zerspanung anfallenden Abrieb der Schleifwerkzeuge aufnehmen und aus den jeweiligen Kontaktzonen zwischen Schleifwerkzeugen und dem bearbeiteten Werkstück transportieren. Erst wenn die Werkstücke den Spanraum nicht mehr abdecken können die Schleifwerkzeuge wieder gereinigt werden. Da beim Doppel-Seitenplanschleifen sich die Schleifflächen der Schleifwerkzeuge einander gegenüberstehen, ist ein Freispülen derselben, um Werkzeugspäne und/oder den Abrieb der Schleifwerkzeuge aus dem Spanraum abzutransportieren, nur begrenzt möglich. Setzt sich aber der Spanraum zwischen den Schleifkörnern der Schleifwerkzeuge zu, bewirkt dies, dass beim Schleifen höhere Bearbeitungskräfte erforderlich sind. Dies ist insbesondere bei dünnen Werkstücken und/oder bei engen einzuhaltenden Geometrietoleranzen von besonderer Bedeutung, da diese höheren Bearbeitungskärfte in nachteiliger Art und Weise dazu führen können, dass sich insbesondere dünne Werkstücke durch die auf sie einwirkenden Zerspankräfte verformen.

Die Dicke der die zu bearbeitenden Werkstücke aufnehmenden Transportscheibe muss geringer als das Zielmaß dieser Werkstücke sein, damit diese Werkstücke von ihrem Ausgangsmaß auf das Zielmaß abgeschliffen werden können. Bei dünnen Werkstücken muss daher die Dicke der Transportscheibe noch geringer, als die ohnehin bereits geringe Dicke dieser dünnen Werkstücke sein. Hierbei tritt das Problem auf, dass derart dünne Transportscheiben durch die beim Schleifprozess auftretenden Vorschubkräfte auch quer verformt und dadurch angeschliffen werden können. Dabei können sie sich - thermisch bedingt - so verformen, dass die Werkstücke nicht mehr in der Transportscheibe gehalten werden.

Bis jetzt wurde, um die vorgenannten Probleme zu reduzieren, das durch die Schleifwerkzeuge abzutragende Aufmaß der zu bearbeitenden Werkstücke in mehreren Bearbeitungsschritten abgetragen. Durch eine derartige mehrstufige Bearbeitung ist es möglich, die Werkzeugspäne und/oder den Abrieb der Schleifwerkzeuge aus dem Schleifraum zu entfernen, bevor ein weiterer Bearbeitungsvorgang durchgeführt wurde. Nachteilig an dieser bekannten Vorgangsweise ist jedoch, dass für jeden Bearbeitungsdurchgang die Werkstücke aus dem Schleifraum entfernt, zwischengespeichert und dann erneut in die Transporteinrichtung eingegeben müssen. Außerdem muss vor jedem derartigen Bearbeitungsdurchgang die Vorrichtung auf das nächste Zielmaß der Werkstücke eingestellt werden.

Die DE 2805775 A1 beschreibt eine Schleifmaschine mit zwei einander gegenüberliegenden Schleifscheiben, welche zur Einstellung des gegenseitigen Abstandes mittels eines Zustellantriebs gegeneinander verschiebbar sind. Es ist eine Transportvorrichtung vorgesehen, um die Werkstücke zwischen den Schleifscheiben, die einen Schleifraum begrenzen, hindurch zu bewegen. Nach den Schleifscheiben ist im Förderweg der von diesen zu bearbeitenden Werkstücke eine Messlehre vorgesehen. Wenn die Höhe der von den Schleifscheiben zu bearbeiteten Werkstücke einen vordefinierten Sollwert überschreitet, wird einem der Zustellantriebe Energie zum Zustellen einer der beiden Schleifscheiben zugeleitet.

Aus der US 1146828 ist es bekannt, Schleifscheiben während ihres Betriebs zuzustellen.

Es ist daher Aufgabe der vorliegenden Erfindung, ein Verfahren und eine Vorrichtung der eingangs genannten Art derart weiterzubilden, dass die Anzahl der Bearbeitungsschritte verringert wird.

Das erfindungsgemäße Verfahren sieht vor, dass die Höhe des Schleifraums durch ein sukzessives Zustellen eines oder beider Schleifwerkzeuge während des Schleifvorgangs verringert wird, wobei die Zustellbewegung des oder der Schleifwerkzeuge derart gewählt ist, dass ein hinreichender Abtransport des Werkstoffabtrags und/oder des Abriebs der Schleifwerkzeuge während des Bearbeitungsvorgangs der Werkstücke gegeben ist, dass die Werkstücke unter sukzessiver Zustellung der Schleifwerkzeuge von der Transporteinrichtung mehrmals durch den Schleifraum hindurchbewegt werden, und dass beim Erreichen des Zielma-ßes der Werkstücke zwecks deren Entnahme aus der Transporteinrichtung eine Ausgabeeinheit geöffnet wird.

Die erfindungsgemäße Vorrichtung schlägt zur Lösung der vorgenannten Aufgabe vor, dass die Vorrichtung eine Auswerteeinrichtung aufweist, durch welche die Zustellung mindestens einer der beiden Schleifwerkzeuge während des Seitenschleifvorgangs derart veränderbar ist, dass ein hinreichender Abtransport des Werkstückabtrags und/oder des Abriebs der Schleifwerkzeuge während des Bearbeitungsvorgangs der Werkstücke gegeben ist, und dass die Vorrichtung eine Ausgabeeinheit aufweist, durch deren Öffnen das im Bereich der Ausgabeeinheit befindliche Werkstück aus der Transporteinrichtung herausbewegbar ist.

Durch die erfindungsgemäßen Maßnahmen werden in vorteilhafter Art und Weise ein Verfahren und eine Vorrichtung geschaffen, welche sich dadurch auszeichnen, dass während eines Bearbeitungsvorgangs die zu bearbeitenden Werkstücke nicht oder nur in einer geringen Anzahl zwischengespeichert werden müssen. Indem erfindungsgemäß vorgesehen ist, dass die Zustellung mindestens einer der beiden Schleifwerkzeuge derart gewählt wird, dass kein zu starkes Zusetzen der Spanräume der Schleifwerkzeuge durch einen Werkstoffabtrag und/oder den Abrieb der Schleifwerkzeuge auftritt. Dies ist insbesondere bei der Bearbeitung von dünnen Werkstücken von Vorteil, da hierdurch das Auftreten von höheren Prozesskräften verhindert oder zumindest reduziert wird. Die von den Schleifwerkzeugen zu bearbeitenden Werkstücke durchlaufen mehrmals den Schleifraum und werden von den Schleifwerkzeugen bearbeitet, während diese sukzessive zugestellt werden. Ist das Zielmaß erreicht, ist erfindungsgemäß vorgesehen, dass eine Ausgabeeinheit geöffnet wird, welche vorzugsweise als ein Schiebestück oder als Klappe ausgebildet ist. Hierdurch wird in vorteilhafter Art und Weise erreicht, dass die Werkstücke nach einem mehrmaligen Durchlauf zwischen den Schleifwerkzeugen einfach aus dem Schleifraum entfernt werden können, wenn das Zielmaß erreicht ist. Es ist somit in vorteilhafter Art und Weise mit dem erfindungsgemäßen Verfahren und der erfindungsgemäßen Vorrichtung möglich, die zu bearbeitenden Werkstücke in mehreren Durchgängen zu schleifen, ohne dass ein mehrmaliges Be- und Entladen, wie dies bei den bekannten Verfahren und Vorrichtungen der Fall war, erforderlich ist.

Eine vorteilhafte Weiterbildung der Erfindung sieht vor, dass während des Schleifvorgangs die Werkstücke - bei einer senkrechten Rotationsachse der Schleif-werkzeuge - auf eine Auflagefläche oder - bei einer waagrechten Rotationsachse derselben - zwischen zwei Seitenführungsplatten der Vorrichtung geführt werden. In vorteilhafter Art und Weise kann dann die Entnahme der Werkstücke aus der Transporteinrichtung nach Beendigung des Schleifvorgangs besonders einfach dadurch durchgeführt werden, indem eine Ausgabeeinheit, z. B. ein Schiebestück, geöffnet wird, aus der dann die Werkstücke aus der Transporteinrichtung fallen. Weitere vorteilhafte Weiterbildungen der Erfindung sind Gegenstand der Unteransprüche.

Weitere Einzelheiten und Vorteile der Erfindung sind dem Ausführungsbeispiel zu entnehmen, das im folgenden anhand der Figur beschrieben wird. Es zeigt:
- Figur 1:: schematische Darstellung eines ersten Ausführungsbeispiels einer Vorrichtung.

In Figur 1 ist nun ein allgemein mit 1 bezeichnetes Ausführungsbeispiel einer Vorrichtung zum Doppel-Seitenplanschleifen von Werkstücken W dargestellt, wobei nur die wichtigsten, zum Verständnis der nachfolgenden Beschreibung erforderli-chen Bauteile einer derartigen Vorrichtung dargestellt sind. Dem Fachmann ist der Aufbau einer derartigen Doppel-Seitenplanschleif-Vorrichtung bekannt, weshalb dieser nicht mehr näher erläutert werden muss. Der Vollständigkeit halber wird auf die eingangs genannte DE 10 2006 009 938 A1 verwiesen, in der eine derartige Vorrichtung dargestellt und ausführlich beschrieben ist. Die Offenbarung der vorgenannten deutschen Patentanmeldung wird durch diese Bezugnahme explizit zum Gegenstand der Offenbarung dieser Anmeldung gemacht.

Die Vorrichtung 1 weist zwei Schleifwerkzeuge 2a und 2b auf, die - bei dem hier beschriebenen Ausführungsbeispiel - um eine senkrechte Rotationsachse 3 rotieren. Ihre Schleifflächen 2a', 2b' liegen einander gegenüber und begrenzen einen Schleifraum S. Eine hier als Transportrad 4' ausgebildeten Transporteinrichtung 4 dient zum Transport von Werkstücken W durch den Schleifraum S. An einer Eingabestelle E werden die Werkstücke W sukzessive in Werkstückaufnahmen 5 der Transporteinrichtung 4 eingelegt. Durch eine Transportbewegung der Transporteinrichtung 4, also hier durch eine Drehbewegung des Transportrads 4', werden die Werkstücke W sukzessive in den Schleifraum S eingebracht und von den Schleifflächen 2a', 2b' der beiden Schleifwerkzeuge 2a, 2b bearbeitet, wodurch ihr Aufmaß reduziert wird. Nachdem die Werkstücke W von der Transporteinrichtung 4 mehrmals durch den Schleifraum S bewegt und auf das Zielmaß abgeschliffen wurden, werden sie an einer Ausgabestelle A aus der Transporteinrichtung 4 entnommen. Eine derartige Vorgangsweise ist ebenfalls bekannt und muss daher nicht im Detail erläutert werden.

Wie aus der Figur ersichtlich ist, ist unter der Transporteinrichtung 4 eine Auflagefläche 7, hier eine Tischplatte 7' der Vorrichtung 1, vorhanden, auf der die in den Werkzeugaufnahmen 5 ungespannt und lose aufgenommenen Werkstücke W während der Transportbewegung der Transporteinrichtung 4 gleiten, bis sie in den Schleifraum S eingebracht werden. Diese Auflagefläche 7 weist im Bereich der Ausgabestelle A eine Ausgabeeinheit 8 auf, welche es erlaubt, an der Ausgabestelle A die bearbeiteten Werkstücke W aus der Transporteinrichtung 4 zu entnehmen. Im hier beschriebenen Fall weist die Ausgabeeinheit 8 ein bewegliches Schiebestück 9 auf, die in seiner Geschlossen-Stellung eine Fortsetzung der Auflagefläche 7 ausbildet, so dass auf ihm die Werkstücke W während ihres Transports von der Eingangsstelle E zum Schleifraum S und bei den nachfolgenden Durchgängen gleiten können. Wird nun die Ausgabeeinheit 8, also das Schiebestück 9, geöffnet, so fällt das in der über ihr liegenden Werkzeugaufnahme 5a aufgenommene Werkstück W aus der Transporteinrichtung 4 und gleitet über eine Rampe 9a aus der Vorrichtung.

Die Vorrichtung 1 weist des weiteren eine Messeinrichtung 10 auf, durch welche das reale Dickenmaß der in der Vorrichtung 1 zu bearbeitenden Werkstücke W erfassbar ist. Bei dem hier beschriebenen Ausführungsbeispiel ist vorgesehen, dass die Messeinrichtung 10 zwei Messtaster 10a, 10b aufweist, durch welche die aktuelle Dicke der zu bearbeitenden Werkstücke W erfassbar ist. Vorzugsweise ist hierbei vorgesehen, dass die Messtaster 10a, 10b lageveränderlich in der Vorrichtung 1 angeordnet sind, so dass sie über das Werkstück W bewegt werden können. Dadurch ist es in vorteilhafter Art und Weise möglich, die Dicke des Werkstücks W an mehr als einer Stelle zu erfassen. Die Signale der Messeinrichtung 10 werden einer nicht gezeigten Auswerteeinrichtung zugeführt, welche die aus den Messsignalen ermittelte Dicke des abgetasteten Werkstücks W mit dem vorgegebenen Zielmaß vergleicht und die Zustellung der Schleifwerkzeuge 2a, 2b entsprechend steuert.

Die Funktionsweise der Vorrichtung 1 ist nun wie folgt:
Zu Beginn einer jeden Schleifbearbeitung werden die von der Vorrichtung 1 zu bearbeitenden Werkstücke W sukzessive in die Werkstückaufnahmen 5 der Transporteinrichtung 4 an der Eingabestelle E eingelegt. Dies kann z. B. dadurch erfolgen, dass sich über der Transportscheibe 4' ein Stapelmagazin (nicht gezeigt) befindet. Die Transportscheibe 4' dreht sich unter dem Stapelmagazin und die unbearbeiteten Werkstücke fallen in die Werkstückaufnahmen 5 der Transporteinrichtung 4. Dem Fachmann ist aus nachfolgender Beschreibung klar ersichtlich, dass ein derartiges Stapelmagazin nicht zwingend ist. Vielmehr sind eine Vielzahl von anderen Möglichkeiten denkbar, mit denen die Werkstückaufnahmen 5 der Transporteinrichtung 4 mit den unbearbeiteten Werkstücken W befüllt werden können. Auch ist es nicht zwingend erforderlich, dass sämtliche Werkstückaufnahmen 5 mit einem oder mehreren Werkstücken W beladen sind, obwohl dies aus Gründen einer höheren Produktionsrate bevorzugt wird. Im folgenden wird davon ausgegangen, dass in alle Werkstückaufnahmen 5 der Transporteinrichtung 4 ein Werkstück W aufgenommen ist. Es ist aber hier anzumerken, dass es nicht zwingend ist, dass in die Werkstückaufnahme 5 nur ein Werkstück W aufgenommen ist. Vielmehr ist es auch möglich, dass in einer Werkstückaufnahme 5 sich zwei oder mehr Werkstücke befinden.

Ist nun die Transporteinrichtung 4 mit den Werkstücken W gefüllt, werden eine oder beide Schleifwerkzeuge 2a, 2b bei einer kontinuierlich die Werkstücke W im Schleifraum S bewegenden Transporteinrichtung 4 zugestellt, so dass hierdurch sukzessive eine Beaufschlagung der Werkstücke W durch die Schleifflächen 2a', 2b' der Schleifwerkzeuge 2a, 2b erfolgt. Hierbei ist in vorteilhafter Art und Weise vorgesehen, dass die die Höhe des Schleifraums S sukzessive verringernde Zustellbewegung einer oder beider Schleifwerkzeuge 2a, 2b derart gewählt ist, dass der bei der Bearbeitung der Werkstücke W anfallende Werkstoffabtrag und/oder der Abtrieb der Schleifwerkzeuge hinreichend gering ist, dass ein zu starkes Zusetzen der Spanräume zwischen den Schleifflächen 2a, 2b der Schleifwerkzeuge 2a, 2b und dem jeweils bearbeiteten Werkstück W vermieden oder zumindest reduziert wird. Eine derartige Maßnahme besitzt den Vorteil, dass hierdurch ein Entnehmen und Zwischenspeichern der Werkstücke W, wie es bei den bekannten Vorrichtungen erforderlich ist, entfallen kann oder zumindest die Anzahl derartiger Vorgänge reduziert werden kann.

Dem Fachmann ist ersichtlich, dass die Zustellbewegung der Schleifwerkzeuge von den Material-, Maschinen- und Prozessparametern des jeweiligen Anwendungsfalls abhängt. Insbesondere geht hierbei die Abtragleistung der Schleifwerkzeuge, 2a und 2b, deren Verschleiß und das Material der zu bearbeitenden Werkstücke W ein.

Die Werkstücke W werden dann von der Transporteinrichtung 4 mehrmals durch den Schleifraum hindurchbewegt, während gleichzeitig die Schleifwerkzeuge 2a, 2b weiter zugestellt werden. Die Messeinrichtung 10 erfasst die aktuelle Dicke der Werkstücke W und die Auswerteeinrichtung der Vorrichtung 1 steuert die Zustellung der Schleifwerkzeuge 2a, 2b entsprechend.

Ist das Zielmaß der Werkstücke W erreicht, wird die Zustellung der Schleifwerkzeuge 2a, 2b gestoppt und der Bearbeitungsvorgang ist somit abgeschlossen und die Werkzeuge W können aus der Vorrichtung 1 entnommen werden. Hierzu wird dann die Ausgabeeinheit 8 geöffnet und die Werkstücke W fallen sukzessive aus den Werkstückaufnahmen 5.

Die vorstehend beschriebene, optional vorsehbare Verschiebbarkeit mindestens eines der Messtaster 10a, 10b besitzt des weiteren den Vorteil, dass hierdurch eine automatische Kalibrierung der Messeinrichtung 10 durchgeführt werden kann. Hierzu ist vorgesehen, dass außerhalb der Transporteinrichtung 4 ein Meisterwerkstück angeordnet ist, welches eine definierte Dicke besitzt. Zur Kalibrierung der Vorrichtung 1 wird dann von einem oder mehreren Messtastern 10a, 10b dieses Meisterwerkstück abgetastet und von der Auswerteeinrichtung der Vorrichtung 1 ein Dicke-Wert errechnet. Stimmt dieser mit der - realen - Dicke des Meisterwerkstücks überein, so ist keine weitere Kalibrierung erforderlich. Bei Abweichungen berechnet dann die Auswerteeinrichtung einen entsprechenden Korrekturwert.

Bei dem vorstehend beschriebenen Ausführungsbeispiel wurde davon ausgegangen, dass die Werkzeugachsen 3 der Schleifwerkzeuge 2a, 2b senkrecht angeordnet sind, so dass die Werkstücke W auf der unter der Transportscheibe 4' angeordneten Tischplatte 7' während des Transportvorgangs gleiten. Es ist aber auch bekannt, dass bei derartigen Schleifvorrichtungen die Werkzeugachse 3 nicht senkrecht sondern waagrecht angeordnet ist, so dass dann die Transporteinrichtung 4 und insbesondere die Transportscheibe 4', also der Transporteinrichtung 4, senkrecht angeordnet sind. In diesem Fall ist dann vorgesehen, dass an beiden Seiten der Transportscheibe 4' jeweils eine Seitenführungsplatte angeordnet ist, welche die Werkstücke W während ihrer Transportbewegung von der Eingangsstelle E zum Schleifraum S und bei den nachfolgenden Durchläufen führen.

Bei der vorstehenden Beschreibung wurde davon ausgegangen, dass die Schleifflächen 2a', 2b' der Schleifwerkzeuge 2a, 2b zueinander im wesentlichen parallel verlaufen. Auch dies ist nicht erforderlich. Es ist auch möglich, dass die Schleifflächen 2a', 2b'der Schleifwerkzeuge 2a, 2b zueinander geneigt angeordnet sind, so dass der Schleifraum S zwischen diesen Schleifflächen 2a', 2b'einem Keil ähnelt, der zum Auslauf hin enger wird. Es wird hierzu bevorzugt, dass mindestens eine der beiden Schleifwerkzeuge 2a, 2b in der Vorrichtung 1 verschwenkbar angeordnet sind, so dass die Neigung der Schleifflächen 2a', 2b'variierbar ist. Zusammenfassend ist festzuhalten, dass durch die beschriebenen Maßnahmen eine Vorrichtung 1 sowie ein Verfahren ausgebildet werden, welches ein Doppel-Seitenplanschleifen von Werkstücken W erlaubt, bei dem ein Zwischenspeichern der Werkstücke W zwischen aufeinanderfolgenden Bearbeitungsschritten entfällt oder zumindest die Anzahl derartiger Zwischenspeicher-Schritte verringert ist. Dies wird in vorteilhafter Art und Weise dadurch erreicht, dass eine oder beide Schleifwerkzeuge 2a, 2b während des Bearbeitungsvorgangs kontinuierlich in einem Maß zugestellt werden, bei dem gewährleistet ist, dass der Werkstoffabtrag und/oder der Abtrieb der Schleifwerkzeuge nicht zu einem zu großen Zusetzen der Spanräume der Schleifwerkzeuge 2a, 2b führt.

## Patentansprüche

1. Verfahren zum Seitenplanschleifen von Werkstücken (W) in einer Vorrichtung (1), bei dem die zu bearbeitenden Werkstücke (W) von einer Werkzeugaufnahmen (5) für die Werkstücke (W) aufweisenden Transporteinrichtung (4) zwischen zwei gegenüberliegende Schleifwerkzeuge (2a, 2b) eingebracht und durch den durch Schleifflächen (2a', 2b') der vorgenannten Schleifwerkzeuge (2a, 2b) begrenzten Schleifraum (S) bewegt werden, **dadurch gekennzeichnet, dass** die Höhe des Schleifraums (S) durch ein sukzessives Zustellen eines oder beider Schleifwerkzeuge (2a, 2b) während des Schleifvorgangs verringert wird, wobei die Zustellbewegung des oder der Schleifwerkzeuge (2a, 2b) derart gewählt ist, dass ein hinreichender Abtransport des Werkstoffabtrags und/oder des Abriebs der Schleifwerkzeuge (2a, 2b) während des Bearbeitungsvorgangs der Werkstücke (W) gegeben ist, dass die Werkstücke (W) unter sukzessiver Zustellung der Schleifwerkzeuge (2a, 2b) von der Transporteinrichtung (4) mehrmals durch den Schleifraum hindurchbewegt werden, und dass beim Erreichen des Zielma-ßes der Werkstücke (W) zwecks deren Entnahme aus der Transporteinrichtung (4) eine Ausgabeeinheit (8) geöffnet wird.

2. Verfahren nach Anspruch 1, **dadurch gekennzeichnet, dass** während des Schleifvorgangs die Werkstücke (W) auf einer Auflagefläche (7) oder zwischen zwei Seitenführungsplatten der Vorrichtung (1) geführt werden.

3. Verfahren nach einem der vorangehenden Ansprüche, **dadurch gekennzeichnet, dass** die Dicke mindestens eines Werkstücks (W) von einer Messeinrichtung (10) erfasst wird.

4. Verfahren nach einem der vorangehenden Ansprüche, **dadurch gekennzeichnet, dass** Messsignale der Messeinrichtung (10) zu einer Auswerteeinrichtung der Vorrichtung (1) geleitet werden, und dass die Auswerteeinrichtung die Zustellung des oder der Schleifwerkzeuge (2a, 2b) in Abhängigkeit von den ihr zugeführten Messsignalen steuert.

5. Verfahren nach einem der vorangehenden Ansprüche, **dadurch gekennzeichnet, dass** durch die Messeinrichtung (10) eine automatische Kalibrierung der Vorrichtung (1) durchgeführt wird.

6. Vorrichtung zum Seitenplanschleifen von Werkstücken (W), die zwei einander gegenüberliegende Schleifwerkzeuge (2a, 2b) aufweist, und eine Transporteinrichtung (4) besitzt, durch welche die zu bearbeitenden Werkstücke (W) durch den von den Schleifwerkzeugen (2a, 2b) begrenzten Schleifraum (S) bewegbar sind, **dadurch gekennzeichnet, dass** die Vorrichtung (1) eine Auswerteeinrichtung aufweist, durch welche die Zustellung mindestens einer der beiden Schleifscheiben (2a, 2b) während des Seitenschleifvorgangs derart veränderbar ist, dass ein hinreichender Abtransport des Werkstückabtrags und/oder des Abriebs der Schleifwerkzeuge (2a, 2b) während des Bearbeitungsvorgangs der Werkstücke (W) gegeben ist, und dass die Vorrichtung eine Ausgabeeinheit (8) aufweist, durch deren Öffnen das im Bereich der Ausgabeeinheit (8) befindliche Werkstück (W1) aus der Transporteinrichtung (4) herausbewegbar ist.

7. Vorrichtung nach Anspruch 6, **dadurch gekennzeichnet, dass** die Ausgabeeinheit (8) ein bewegliches Schiebestück (9) aufweist.

8. Vorrichtung nach einem der vorangehenden Ansprüche, **dadurch gekennzeichnet, dass** die Rotationsachse (3) der Schleifwerkzeuge (2a, 2b) senkrecht angeordnet ist, und dass unter der Transporteinrichtung (4) eine Aufla-gefläche (7) angeordnet ist, auf der die in den Werkstückaufnahmen (5) aufgenommene Werkstücke (W) während ihres Transport gleiten.

9. Vorrichtung nach einem der Ansprüche 6 bis 8, **dadurch gekennzeichnet, dass** die Rotationsachsen (3) der Schleifwerkzeuge (2a, 2b) waagrecht angeordnet ist, und die Vorrichtung (1) an jeder Seite der Transporteinrichtung (4') eine Seitenführungsplatte aufweist.

10. Vorrichtung nach dem vorangehenden Anspruch, **dadurch gekennzeichnet, dass** die Vorrichtung (1) eine Messeinheit (10) aufweist, durch welche die aktuelle Dicke mindestens eines Werkstücks (W) erfassbar ist, und dass die Messsignale der Messeinheit zu der Auswerteeinrichtung geleitet sind.
